# EUROPÄISCHE PATENTSCHRIFT

(11) **EP 3 079 443 B1**
(45) Veröffentlichungstag und Bekanntmachung des Hinweises auf die Patenterteilung: **08.11.2017**
(21) Anmeldenummer: 15163139.7
(22) Anmeldetag: 10.04.2015
(51) Int. Cl.: H05B 6/12, H05B 6/06

(54) **INDUKTIONSKOCHFELD UND FLEXIBLER TRÄGER FÜR EIN INDUKTIONSKOCHFELD**
INDUCTION HOB AND FLEXIBLE SUBSTRATE FOR AN INDUCTION HOB
PLAQUE DE CUISSON À INDUCTION ET SUPPORT SOUPLE POUR UNE PLAQUE DE CUISSON À INDUCTION

(43) Veröffentlichungstag der Anmeldung: 12.10.2016
(73) Patentinhaber: E.G.O. Elektro-Gerätebau GmbH, 75038 Oberderdingen (DE)
(72) Erfinder: Dalaker, Timo, 75038 Oberderdingen (DE); Egenter, Christian, 75015 Bretten (DE); Götze, Christian, 10247 Berlin (DE); Lomp, Stephane, 75038 Oberderdingen (DE); Rupp, Michael, 75031 Eppingen (DE)
(74) Vertreter: Patentanwälte Ruff, Wilhelm, Beier, Dauster & Partner mbB

(56) Entgegenhaltungen:
- EP-A1- 2 312 908
- EP-A2- 1 087 641
- DE-A1-102004 016 631

## Beschreibung

### Anwendungsgebiet und Stand der Technik

Die Erfindung betrifft ein Induktionskochfeld sowie einen flexiblen Träger für mehrere Sensorspulen zum Einbau in ein Induktionskochfeld unter dessen Kochfeldplatte.

Aus der DE 102014224051.4 mit Anmeldetag vom 25. November 2014, die nicht vorveröffentlicht ist, ist es bekannt, mehrere Sensorspulen in einem Induktionskochfeld unter dessen Kochfeldplatte und über Induktionsheizspulen anzuordnen. Dabei werden die Sensorspulen nach einem bestimmten Muster angeordnet.

Aus der EP 2312908 A1 ist es bekannt, bei einem ähnlichen Induktionskochfeld eine Vielzahl von Sensorspulen in einer Schicht zwischen Kochfeldplatte und Induktionsheizspulen anzuordnen. Dabei können die Sensorspulen auf einem flächigen Träger aufgebracht sein, beispielsweise mittels serigrafischer Verfahren oder Siebdruck.

Aus der EP 1 087 641 A2 ist es bekannt, an einem Kochfeld ein Topferkennungssystem vorzusehen an einzelnen Kochstellen des Kochfeldes. Das Topferkennungssystem weist einwindige Topferkennungsspulen auf. Parallel zu einer einwindigen Topferkennungsspule kann ein elektrischer Anschluss an eine einwindige Spule vorgesehen sein, um deren elektrischen Widerstand zu messen, aus dem dann wiederum die Temperatur bestimmt werden kann. Somit funktioniert diese einwindige Spule als Temperatursensor. Die einwindigen Spulen werden dabei bevorzugt ähnlich wie ihre Ansteuerleitungen auf der Unterseite einer Kochfeldplatte aufgebracht.

### Aufgabe und Lösung

Der Erfindung liegt die Aufgabe zugrunde, ein eingangs genanntes Induktionskochfeld sowie einen flexiblen Träger mit Sensorspulen darauf zum Einbau in ein solches Induktionskochfeld zu schaffen, mit denen Probleme des Stands der Technik gelöst werden können und es insbesondere möglich ist, eine einfache und kostengünstige sowie serienfertigungstaugliche Herstellung zu schaffen.

Gelöst wird diese Aufgabe durch ein Induktionskochfeld mit den Merkmalen des Anspruchs 1 sowie einen flexiblen Träger mit den Merkmalen des Anspruchs 15. Vorteilhafte sowie bevorzugte Ausgestaltungen der Erfindung sind Gegenstand der weiteren Ansprüchen und werden im Folgenden näher erläutert. Dabei werden manche der Merkmale nur für das Induktionskochfeld oder nur für den flexiblen Träger beschrieben. Sie sollen aber unabhängig davon sowohl für das Induktionskochfeld als auch für den flexiblen Träger selbständig gelten können. Der Wortlaut der Ansprüche wird durch ausdrückliche Bezugnahme zum Inhalt der Beschreibung gemacht.

Es ist vorgesehen, dass das Induktionskochfeld eine Kochfeldplatte, mindestens eine unter der Kochfeldplatte angeordnete Induktionsheizspule, vorteilhaft mehrere Induktionsheizspulen, und allgemein mehrere Sensoren bzw. induktive Sensoren wie beispielsweise Sensorspulen aufweist, die unter der Kochfeldplatte und über der Induktionsheizspule angeordnet sind. Anstelle von Sensorspulen könnten auch andere induktiv wirksame Sensoren vorgesehen sein, unter Umständen sogar kapazitive Sensoren, vorteilhaft um die Anwesenheit eines Topfes auf der Kochfeldplatte darüber entdecken zu können. Erfindungsgemäß ist auch ein Temperatursensor vorgesehen bzw. mehrere Temperatursensoren, wobei ein Temperatursensor nahe an der Sensorspule oder direkt an dem Sensor bzw. an der Sensorspule angeordnet ist.

Die Sensoren bzw. Sensorspulen sind auf einem erfindungsgemäßen flachen flexiblen Träger angeordnet und darauf elektrisch kontaktiert mit elektrischen Leitern. Der flexible Träger besteht aus einem Flachmaterial bzw. ist aus einem solchen gefertigt. Gegebenenfalls vorhandene Temperatursensoren sind ebenfalls auf dem flexiblen Träger angeordnet und ebenfalls mit elektrischen Leitern elektrisch darauf kontaktiert. Der flexible Träger weist eine einzige gemeinsame Anschlusseinrichtung zur elektrischen Kontaktierung auf für die auf ihm angeordneten Sensorspulen und gegebenenfalls vorhandenen Temperatursensoren. So kann der Anschlussvorgang schnell und sicher durchgeführt werden.

Vorteilhaft weist der erfindungsgemäße flexible Träger ein textiles Trägerteil aus einem textilen Material auf, vorzugsweise aus mechanisch stabilen und temperaturbeständigen Fasern für einen Einsatz in dem Induktionskochfeld. Als vorteilhaft werden Glasfasern angesehen, alternativ können auch andere ausreichend temperaturbeständige Kunstfasern oder sonstige Fasern wie Aramid- oder Kevlarfasern verwendet werden. Die elektrischen Leiter können auf dem textilen Trägerteil aufgebracht und darauf fixiert sein. Die elektrischen Leiter können beispielsweise dünne Drähte sein, entweder Monofilamente oder Multifilamente, die auf einer Seite des Trägers verlaufen, vorteilhaft mit blanker bzw. leitfähiger Oberfläche. Möglich ist auch ein Verlauf auf beiden Seiten des flexiblen Trägers bzw. des textilen Trägerteils. Eine Fixierung der elektrischen Leiter kann beispielsweise einerseits durch Verkleben oder andererseits durch Übernähen erfolgen.

Auch die Sensoren bzw. Sensorspulen und Temperatursensoren sind auf dem Trägerteil aufgebracht und dort fixiert. Mit einem solchen textilen Trägerteil ist es möglich, teure und technisch aufwändige sowie aufwändig mit Leitern zu versehende Leiterfolien bzw. sogenannte Flexleiterplatten vermeiden zu können. Dies spart Kosten. Gleichzeitig kann ein solches textiles Trägerteil erheblich flexibler und leichter verformbar sein als eine Leiterfolie oder Flexleiterplatte.

Vorteilhaft weist das Induktionskochfeld mindestens zwei Induktionsheizspulen unter der Kochfeldplatte nebeneinander auf, vorzugsweise mindestens vier Induktionsheizspulen, beispielsweise auch sechs oder acht. Dabei können alle Induktionsheizspulen gleich groß und/oder gleichartig ausgebildet sein, beispielsweise wie aus der vorgenannten DE 102014224051.4 bekannt. Derartige angenähert rechteckförmige Induktionsheizspulen ermöglichen eine weitgehend vollständige Überdeckung der Fläche des Induktionskochfelds ohne größere Lücken dazwischen.

In einer Ausgestaltung der Erfindung können pro Induktionsspule mindestens zwei Sensorspulen vorgesehen sein und diesen zugeordnet sein, beispielsweise eine in der Mitte der Induktionsheizspule und eine in deren Randbereich, unter Umständen mit einer geringen Überdeckung. Des Weiteren kann pro Induktionsspule mindestens ein Temperatursensor vorgesehen sein, vorteilhaft aber auch zwei Temperatursensoren. In einer vorteilhaften Ausgestaltung der Erfindung ist pro Sensorspule ein Temperatursensor vorgesehen, wobei ein solcher Temperatursensor eben nahe an der Sensorspule angeordnet ist. Eine Sensorspule kann allgemein einen freien Bereich ohne Windungen aufweisen, besonders vorteilhaft in ihrem Mittelbereich bzw. an ihrem Mittelpunkt. In diesem freien Bereich kann vorteilhaft ein Temperatursensor angeordnet werden.

Es ist möglich, dass eine Sensorspule und ein Temperatursensor zusammen eine Baueinheit bilden und dabei zwar jeweils eigene elektrische Anschlüsse aufweisen, diese aber gegebenenfalls zusammengefasst werden können für einen schnelleren und leichteren elektrischen Anschluss. Dazu könnten die beiden Teile für eine integrale Festigkeit verspritzt, verklebt oder vergossen sein. Alternativ und vorteilhaft ist zwar ein Temperatursensor an der Sensorspule oder in deren Mittelbereich angeordnet, aber nicht als Baueinheit und nicht mit dieser mechanisch verbunden. Dann ist zwar der Montageaufwand etwas höher, es können aber Standardbauteile direkt und einzeln verbaut werden.

Eine Sensorspule als induktiver Sensor bzw. allgemein als Sensor kann flach gewickelt sein mit maximal zwei bis drei Lagen. Dies vermeidet eine zu große Bauhöhe für das Induktionskochfeld insgesamt und einen zu großen Abstand zwischen den Induktionsheizspulen und der Kochfeldplatte. Eine Sensorspule kann zwischen 10 bzw. 20 und 100 bzw. 200 Windungen aufweisen, abhängig von der gewünschten Sensitivität.

Die Ausgestaltung eines Temperatursensors bei der Erfindung ist unterschiedlich möglich. Entweder ist es ein Standardbauteil in sogenannter THT-Bauweise mit zwei Anschlussdrähten, die leicht mit den elektrischen Leitern auf dem flexiblen Träger bzw. dem textilen Trägerteil verbunden werden können. SMD-Bauteile eignen sich nur, wenn Anbringung und elektrische Verbindung an diese Leiter mittels Löten möglich ist.

In Ausgestaltung der Erfindung kann ein zusätzlicher flacher starrer Träger vorgesehen sein, der an dem flexiblen Träger bzw. textilen Trägerteil anliegt, insbesondere zu dessen Stabilisierung und/oder besseren Handhabung und Montage im Induktionskochfeld. Dieser flache starre Träger verläuft also zwischen der mindestens einen Induktionsheizspule und der Unterseite der Kochfeldplatte. Dabei sollte er federnd gegenüber der Induktionsheizspule gelagert sein. Er kann den flexiblen Träger und/oder die darauf angeordneten Sensoren bzw. Sensorspulen vollständig überdecken.

In einer Ausgestaltung der Erfindung ist es möglich, den flachen starren Träger zwischen den Induktionsheizspulen und dem flexiblen Träger anzuordnen. So ist ein genaues Auflegen bzw. Montieren des flexiblen Trägers oberhalb der mindestens einen Induktionsheizspule leichter möglich. Die eine oder die mehreren Induktionsheizspulen weisen nämlich keine durchgehende flache und geschlossene Oberfläche auf, so dass ein Platzieren und/oder Verschieben häufig schwierig ist. Des Weiteren kann durch Auflage der Sensoren bzw. Sensorspulen auf dem flachen starren Träger deren einheitliches Höhenniveau und somit auch ein einheitlicher Abstand zur Kochfeldplatte definiert werden.

In einer weiteren Ausgestaltung der Erfindung ist es möglich, dass ein vorgenannter flacher starrer Träger an der Unterseite der Kochfeldplatte anliegt bzw. oberhalb der Sensoren bzw. Sensorspulen verläuft. Somit kann deren Anliegen direkt an der Unterseite der Kochfeldplatte vermieden werden.

In einer weiteren vorteilhaften Ausgestaltung der Erfindung sind zwei zusätzliche flache starre Träger vorgesehen, die sich flächenmäßig in etwa überdecken bzw. zumindest beidseitig den flexiblen Träger mit den darauf angeordneten Sensoren und Sensorspulen überdecken. Die beiden flachen starren Träger können mit dem flexiblen Träger dazwischen sogar eine miteinander verbundene Baueinheit bilden, die dann sehr leicht zu montieren ist.

In Ausgestaltung der Erfindung kann der flexible Träger einen separaten Anschlussträger aufweisen, wobei dieser separate Anschlussträger wiederum die vorgenannte gemeinsame Anschlusseinrichtung aufweist oder bildet. Der separate Anschlussträger kann mit einem Endbereich den flexiblen Träger oder das textile Trägerteil überlappen und darauf befestigt sein. Des Weiteren kann der separate Anschlussträger mit dem textilen Trägerteil bzw. den darauf angeordneten elektrischen Leitern elektrisch kontaktiert oder verbunden sein. Ein solcher separater Anschlussträger kann ein Stück von dem textilen Trägerteil abstehen nach Art eines Anschlusskabels. Dabei kann der Anschlussträger ein ursprünglich von dem textilen Trägerteil separates Bauteil sein, das nachträglich mit diesem verbunden worden ist. Vorteilhaft kann er auch aus einem anderen flexiblen Material bestehen, besonders vorteilhaft als Folienträger oder Leiterfolie bzw. Flexleiterplatte ausgebildet sein mit darauf auf übliche Art und Weise aufgebrachten Leiterbahnen.

Da bei der Montage des Induktionskochfelds die gemeinsame Anschlusseinrichtung des flexiblen Trägers mit einem Gegenanschluss des Induktionskochfelds verbunden werden muss, was üblicherweise manuell erfolgt und ein manuelles Greifen erfordert, ist es hier von Vorteil, ein robusteres und unempfindlicheres Material als das des textilen Trägers mit den darauf aufgebrachten oder vernähten elektrischen Leitern zu verwenden. Es ist möglich, den separaten Anschlussträger viel kleiner auszubilden als das textile Trägerteil, so dass von einem aufwändigeren und teureren Material wie den genannten Folienträgern oder Flexleiterplatten weniger benötigt wird. Der Anschlussträger entspricht dann im Wesentlichen einer Art Flachkabel mit einer gewissen Breite, aber sehr geringen Dicke. Beim Zusammenfügen des textilen Trägerteils mit dem Anschlussträger müssen die Leiterbahnen des Anschlussträgers dann eben mit den elektrischen Leitern auf dem textilen Trägerteil verbunden werden. Dazu können bei einem länglichen Anschlussträger an einem Endbereich, der dem Endbereich mit der gemeinsamen Anschlusseinrichtung gegenüberliegt, Kontaktierungen vorgesehen sein, insbesondere nach Art von Kontaktfeldern. Sie können sich über mindestens ein Drittel, vorzugsweise mindestens die Hälfte, der Länge des Anschlussträgers erstrecken. Vorteilhaft sind sie an oder nahe zumindest einer Außenseite verlaufend in einer Reihe angeordnet, vorteilhaft an beiden Außenseiten.

Der Endbereich mit der gemeinsamen Anschlusseinrichtung kann einige Zentimeter über das textile Trägerteil hinaus- bzw. überstehen, beispielsweise maximal 10 cm bis 15 cm. Der flexible Träger weist bevorzugt nur einen einzigen solchen Anschlussträger auf mit insgesamt einer einzigen Anschlusseinrichtung in Form beispielsweise einer Steckanschlussvorrichtung, welche eine schnelle und leichte elektrische Verbindung ermöglicht.

Bei einer elektrischen Kontaktierung der Kontaktierungen des separaten Anschlussträgers an die elektrischen Leiter auf dem textilen Trägerteil kann zum einen ein elektrischer Kontakt durch Andrücken hergestellt werden. Eine mechanische Verbindung kann durch Leitkleber oder Leitpaste verbessert werden. Je nach Material und Wärmebeständigkeit des separaten Anschlussträgers kann auch gelötet werden, was sich aber üblicherweise nicht empfehlen wird aufgrund der relativ hohen Temperaturen in einem Induktionskochfeld.

Eine vorteilhafte Verbindungsmöglichkeit ist es, wenn die Kontaktierungen des separaten Anschlussträgers und die elektrischen Leiter des textilen Trägerteils mit umgebogenen Kontaktklammern zusammengehalten werden. Dazu kann neben dem Ort der Verbindung der beiden eine Ausnehmung bzw. ein Loch durch den separaten Anschlussträger und das textile Trägerteil verlaufen, vorteilhaft möglichst nahe an dem herzustellenden Kontakt bzw. der herzustellenden Verbindung. Hier kann dann eine noch nicht umgebogene Kontaktklammer durchgeführt werden und dann U-förmig mindestens so weit umgebogen werden, dass die beiden seitlichen U-Schenkel aufeinander zu gebogen sind und dabei die Kontaktierung des separaten Anschlussträgers und den elektrischen Leiter des textilen Trägerteils zusammendrücken. Eine solche Verbindungstechnik ist aus dem Automobilbereich bekannt unter dem Stichwort "Splice-Technologie", einer Art Crimp-Technik. Werden neben der herzustellenden Verbindung auf beiden Seiten solche Ausnehmungen durch den separaten Anschlussträger und das textile Trägerteil erzeugt, so kann eine Klammer sozusagen einmal herumgebogen werden, was eine noch bessere Verbindung ergibt. Eine solche Kontaktklammer kann aus relativ dünnem Material, vorzugsweise einer Art Flachdraht, bestehen. Die notwendigen mechanischen Kräfte sind nicht besonders groß. Des Weiteren ergibt sich bei einer Vielzahl von solchen herzustellenden Verbindungen zwischen dem separaten Anschlussträger und dem textilen Trägerteil eine insgesamt ausreichend stabile Befestigung.

### Kurzbeschreibung der Zeichnungen

Ausführungsbeispiele der Erfindung sind in den Zeichnungen beschrieben und werden im Folgenden näher erläutert. Dabei zeigen:
- Fig. 1: eine Draufsicht auf einen erfindungsgemäßen flexiblen Träger, der ein textiles Trägerteil aus Glasfasertextil und einen Anschlussträger als Flexleiterplatte aufweist samt einer Vielzahl von Ausnehmungen,
- Fig. 2: den flexiblen Träger aus Fig. 1 mit einer Vielzahl von elektrischen Leitern in Form von Leiterdrähten,
- Fig. 3: eine vereinfachte Darstellung des flexiblen Trägers mit darauf aufgesetzten induktiven Sensorspulen,
- Fig. 4: eine Vergrößerung auf einen abstehenden Vorsprungsbereich des flexiblen Trägers mit Detaildarstellungen zu der Befestigung der Leiterdrähte auf dem textilen Trägerteil, der elektrischen Verbindung mit Anschlüssen der Sensorspule und eines Temperatursensors,
- Fig. 5: der flexible Träger aus Fig. 3 auf einem starren Träger,
- Fig. 6: die Baueinheit aus Fig. 5 aufgelegt auf eine Anordnung von drei Induktionsheizspulen,
- Fig. 7: eine Detaildarstellung eines Schnitts durch einen elektrischen Anschluss einer Sensorspule an einen Leiterdraht auf dem textilen Trägerteil mittels einer durch Ausnehmungen geführten Klemme,
- Fig. 8: eine Baueinheit ähnlich Fig. 5 im Schnitt mit dem flexiblen Träger samt einer Sensorspule zwischen zwei starren Trägern und
- Fig. 9: ein Induktionskochfeld in seitlicher Schnittdarstellung als Ausschnitt mit einer Baueinheit entsprechend Fig. 8, die auf eine Induktionsheizspule aufgelegt ist und an der Unterseite einer Kochfeldplatte anliegt.

### Detaillierte Beschreibung der Ausführungsbeispiele

In der Fig. 1 ist ein erfindungsgemäßer flacher flexibler Träger 11 dargestellt in einer sehr speziellen Form. Dies könnte auch eine im Wesentlichen rechteckige Form sein, würde dann jedoch mehr Material verbrauchen und wäre beispielsweise auch schwerer. Der flexible Träger 11 besteht hier, wie eingangs als eine Möglichkeit erläutert, aus zwei ursprünglich separaten Teilen, die hier auch noch aus unterschiedlichem Material bestehen. Einerseits ist dies ein textiles Trägerteil 13, das den größten Bereich der Fläche ausmacht und, wie später zu sehen ist, die Sensorspulen und Temperatursensoren trägt. In der Darstellung der Fig. 1 sind noch keine Leiter aufgebracht. Allerdings sind schon Ausnehmungen 19a bis 19c samt dazwischenliegenden Stegen 20 vorgesehen, die meisten an abstehenden Vorsprungsbereichen 17. Diese dienen, wie nachfolgend noch erläutert wird, zur Befestigung und elektrischen Kontaktierung der Temperatursensoren. Jeweils dazu zugeordnet und mit etwas Abstand sind weitere Ausnehmungen 21a bis 21c mit Stegen 22 dazwischen vorgesehen. Diese dienen der elektrischen Kontaktierung der Sensorspulen.

Das textile Trägerteil 13 ist aus einem Fasermaterial hergestellt, hier gewebt. Es bietet sich für die bei einem Einsatz in einem Induktionskochfeld auftretenden Temperaturen von 250 °C bis 270 °C an, entsprechende Fasern wie beispielsweise Glasfasern zu verwenden. Die freien Kanten könnten hierzu gesäumt sein.

Auf das textile Trägerteil 13 ist ein Anschlussträger 15 aufgebracht bzw. überlappt dieses. Der Anschlussträger 15 ist vorteilhaft als sogenannte Flexleiterplatte ausgebildet und kann eine Leiterfolie mit einer Vielzahl von integral darauf hergestellten, hier nicht dargestellten Leiterbahnen sein. In seinem linken freien Endbereich 27 weist der Anschlussträger 15 einen Steckanschluss 28 auf samt seitlich abstehender Haltefahne 29. In diesem Bereich kann an dem Anschlussträger eine mechanische Stabilisierung bzw. Versteifung vorgesehen sein, beispielsweise durch eine angeklebte Leiterplatte oder mehrere angeklebte Schichten desselben Materials. Die Haltefahne 29 dient zum besseren Greifen beim manuellen Anschließen des Steckanschlusses 28.

Im das textile Trägerteil 13 überlappenden rechten Endbereich weist der Anschlussträger 15 eine Vielzahl von Ausnehmungen 24 in zwei Reihen auf, zwischen denen schmale Stege 25 verlaufen. Diese dienen zur Befestigung des Anschlussträgers 15 auf dem textilen Trägerteil 13 sowie zur elektrischen Verbindung der beiden.

In der Fig. 2 ist der flexible Träger 11 entsprechend Fig. 1 dargestellt, nun aber mit darauf verlaufenden elektrischen Leiterdrähten 31. Wie die Vergrößerung der Fig. 4 zeigt, sind die elektrischen Leiterdrähte 31 mit einem Heftfaden 32 im Zickzack jeweils voll die Leiterdrähte 31 übergreifend auf dem textilen Trägerteil festgenäht bzw. verheftet, wie es an sich bekannt ist. Die elektrischen Leiterdrähte sind dabei vorteilhaft blanke Drähte, besonders vorteilhaft Litzendrähte aus 10 bis 30 Einzellitzen.

Solche Leiterdrähte 31 verlaufen auf dem textilen Trägerteil 13 von den Stegen 20 bzw. 22 zwischen Ausnehmungen 19 bzw. 21 hin zu den Stegen 25 der Ausnehmungen 24 im Anschlussträger 15. Diese Ausnehmungen 24 und Stege 25 sind nämlich in identischer Form und Anordnung auch genau darunterliegend im textilen Trägerteil 13 unterhalb des Anschlussträgers 15 vorgesehen. Den Stegen 25 des Anschlussträgers 15 zugeordnet weist der Anschlussträger 15 an seiner Unterseite blanke, hier nicht dargestellte Kontaktfelder auf. Mittels Leiterbahnen 33 auf der Unterseite des Anschlussträgers 15 sind diese Kontaktfelder zu Steckanschlusskontakten 30 des Steckanschlusses 28 am freien Endbereich 27 geführt. Die Fig. 2 zeigt, dass jeder Steg 25 von einem Leiterdraht 31 erreicht wird, so dass auf der Unterseite des Anschlussträgers 15 im Bereich dieser Stege 25 eben die vorgenannten Kontaktfelder vorhanden sind.

Wie aus der Fig. 2 zu erkennen ist, sind manche der Leiterdrähte 31, die zu den Stegen 20 zwischen den Ausnehmungen 19 führen, zusammengeführt. Hier werden die Temperatursensoren angeschlossen, die teilweise gemeinsame Anschlüsse aufweisen können. In dem hier dargestellten Zustand des flexiblen Trägers 11 ist der Anschlussträger 15 fest auf dem textilen Trägerteil 13 angebracht. Ebenso sind die auf dem textilen Trägerteil 13 aufgehefteten Leiterdrähte 31 sozusagen integraler Bestandteil desselben.

In der Fig. 3 ist in etwas vereinfachter Darstellung veranschaulicht, wie an den Vorsprungsbereichen 17 flache Sensorspulen 35 als induktive Sensoren zur Topferkennung aufgelegt sind. Sie sind vorteilhaft festgeklebt, beispielsweise mit temperaturbeständigem Silikonkleber. Ihr elektrischer Anschluss wird nachfolgend mit Bezug zu Fig. 4 näher erläutert.

Die Fig. 4 zeigt in starker Vergrößerung einen Vorsprungsbereich 17 des textilen Trägerteils 13. Zwei Leiterdrähte 31 führen links in die Bereiche der Stege 20 zwischen den Ausnehmungen 19a bis 19c. Dabei sind sie mit dem hier dargestellten Heftfaden 32 in Zickzack-Form auf dem textilen Trägerteil 13 festgeheftet. Da die Leiterdrähte 31 vorteilhaft nicht isoliert sind, ist auf einen gewissen Abstand zueinander zu achten, wobei ein Verschieben durch den Heftfaden 32 verhindert wird.

Die Leiterdrähte 31 führen bis auf die Stege 20 und sind dabei bis kurz davor festgeheftet. Auf das textile Trägerteil 13 ist hier ein Temperatursensor 44 als vorgenanntes THT-Bauteil aufgelegt. Der Temperatursensor 44 weist zwei Anschlussdrahtbeine 45a und 45b auf, die abgebogen sind und ebenfalls auf den Stegen 20 aufliegen, wo auch die Enden der beiden blanken Leiterdrähte 31 liegen. Hier werden sie elektrisch verbunden und mechanisch befestigt.

Zwei weitere Leiterdrähte 31 verlaufen rechts auf die Stege 22 zwischen den Ausnehmungen 21a bis 21c. Auch sie sind mit einem Heftfaden 32 festgeheftet bis auf die blank liegenden Enden.

Eine Sensorspule entsprechend Fig. 3 ist hier als strichpunktierte Sensorspule 35 nur ansatzweise dargestellt. Sie weist zwei abgehende Anschlussdrähte 36 auf, deren freie Enden ebenfalls auf die Stege 22 zwischen den Ausnehmungen 21a bis 21c überlappen. Da die Sensorspulen 35, wie die Fig. 3 andeutet, in beispielsweise zwei Lagen aus 10 bis 20 Windungen bestehen, die eng aufeinander gewickelt sind, muss der Spulendraht ohnehin elektrisch isoliert sein bzw. mit Isolierlack versehen sein. Die freien Enden der Anschlussdrähte 36 sind dabei von solchem Isolierlack befreit bzw. blank gemacht.

Die Fig. 7 zeigt in der vergrößerten Schnittdarstellung zur Erläuterung der Verbindungstechnik, wie oben auf dem Steg 22 zwischen den beiden Ausnehmungen 21a und 21b sowohl der Leiterdraht 31 als auch der Anschlussdraht 36 aufliegen. Eine Klemme 38 ist nun um diesen Bereich geführt und zusammengedrückt, wozu die beiden Ausnehmungen 21a und 21b dienen. Unter Umständen würde auch eine einzige dieser beiden Ausnehmungen ausreichen, vorteilhaft und besonders sicher wird sowohl die mechanische Befestigung als auch die elektrische Kontaktierung jedoch auf die dargestellte Art und Weise. Die Klemme 38 könnte auch ganz geschlossen bzw. um mehr als 360° umlaufend zusammengebogen sein, muss dies aber nicht. Sie besteht vorteilhaft aus blankem Metall wie beispielsweise Messing für elektrische Kontaktierungszwecke. Ihr Material ist dick und stark genug, so dass sich die Klemme 38 nach dem Zusammenbiegen bzw. Zusammenklemmen nicht leicht aufbiegt bzw. verformen lässt für eine dauerhafte Verbindung. Diese Technik weist für den Einsatz in einem Induktionskochfeld den Vorteil auf, dass sie sehr temperaturbeständig ist, anders als beispielsweise Löten und vor allem die Verwendung von elektrisch leitfähigen Leitklebern. Des Weiteren kann sie automatisiert durchgeführt werden.

Auch die Verbindung der Anschlussdrahtbeine 45a und 45b des Temperatursensors 44 mit den jeweiligen Anschlussdrähten 31 als elektrische Kontaktierung sowie als Befestigung auf dem textilen Trägerteil 13 erfolgt wie in Fig. 7 dargestellt. Der Temperatursensor 44 sollte dabei in einem freien Mittelbereich der Sensorspule 35 liegen, wie dies aus Fig. 3 zu ersehen ist. Somit kann der Temperatursensor 44 zusätzlich zur Sensorspule 35 dazu dienen, an einer bestimmten Stelle sowohl die Anwesenheit eines aufgesetzten Topfes als auch die Temperaturverhältnisse bestimmen.

In der Fig. 5 ist der flexible Träger 11 aus Fig. 3 dargestellt auf einem Mikanit-Träger 41 als eingangs genannter flacher starrer Träger. Er kann aufgelegt oder aufgeklebt sein, beispielsweise mit hitzebeständigem Silikon verklebt. Ein weiterer flacher starrer Träger in Form eines Mikanit-Trägers wird hierauf aufgelegt, so dass eine Art Sandwich-Konstruktion entsteht mit den beiden starren Trägern außen und dem flexiblen Träger 11 dazwischen. Diese Baueinheit 40 ist in der Fig. 8 im Schnitt dargestellt, wobei zu ersehen ist, dass die beiden Mikanit-Träger 41 und 42 so zusammengedrückt sind, dass die hier dargestellte Sensorspule 35 an der Unterseite des oberen Mikanit-Trägers 42 anliegt. Aus der Baueinheit 40 ragt links der Anschlussträger 15 mit seinem freien Ende 27 samt Steckanschluss 28 heraus.

In der Fig. 6 ist dargestellt, wie eine Baueinheit 40 entsprechend Fig. 8 auf Induktionsheizspulen platziert wird. Die hier dargestellten drei Induktionsspulen 47a bis 47c sind entsprechend der eingangs genannten DE 102014224051.4 angenähert rechteckförmig ausgebildet und weisen einen entsprechend angenähert rechteckförmigen freien Mittelbereich 48a bis 48c auf. Einige der Sensorspulen 35 der Baueinheit 40 liegen mit ihrem Mittelpunkt genau zwischen zwei mit den Längsseiten benachbarten Induktionsheizspulen 47 und überlappen diese jeweils ein bisschen, so beispielsweise die beiden obersten Sensorspulen 35. Zwei Sensorspulen 35 liegen voll über den freien Mittelbereichen 48b und 48c der beiden unteren Induktionsheizspulen 47b und 47c. Die zwei ganz rechten Sensorspulen 35 liegen voll über den Windungen der Induktionsheizspulen 47b und 47c. Diese Darstellung soll veranschaulichen, dass eine Baueinheit 40 einfach auf die Induktionsheizspulen 47 aufgelegt werden kann. Der Steckanschluss 28 am freien Endbereich 27 ragt dabei allgemein aus der Baueinheit 40 heraus, so auch hier.

In der Fig. 9 ist ein Ausschnitt eines erfindungsgemäßen Induktionskochfelds 50 dargestellt, welches eine übliche Kochfeldplatte 51 aufweist. Eine Baueinheit 40 entsprechend Fig. 8 ist auf eine Induktionsheizspule 47 gelegt, vorteilhaft auf mehrere derartige Induktionsheizspulen. Diese wiederum ruhen auf einem Induktorträger 53, beispielsweise einem Aluminiumblech. Darauf ist dann die Kochfeldplatte 51 aufgelegt, so dass sich eine Sandwich-Konstruktion ergibt. Durch die Mikanit-Träger 41 und 42 auf beiden Seiten des flexiblen Trägers 11 ist dieser vor Beschädigung bzw. Beeinträchtigung, beispielsweise der aufgehefteten Leiterdrähte 31, geschützt. Ganz offensichtlich sind Montage und elektrischer Anschluss einer Baueinheit 40 wie dargestellt sehr leicht und sicher sowie beschädigungsfrei durchzuführen.

Es ist leicht vorstellbar anhand der Fig. 1 und 2, dass ein weiterer erfindungsgemäßer flexibler Träger in anderer Ausgestaltung entweder auch einen ursprünglich separaten Anschlussträger aufweist, der dann auf dem textilen Trägerteil befestigt ist, wobei dabei der Anschlussträger auch aus einem textilen Material besteht. Unter Umständen können textiles Trägerteil und Anschlussträger sozusagen in der Flächenprojektion auch aus einem einzigen Teil hergestellt werden, so dass es keine zwei separaten Teile sind oder waren. Des Weiteren könnte ein solcher einstückiger flexibler Träger auch nur aus einer Flexleiterplatte bestehen bzw. einer Leiterfolie, wobei dann die vielen Ausnehmungen samt Stegen dazwischen immer noch vorzusehen wären, da bei den vorgenannten Temperaturen eine Befestigung und elektrische Kontaktierung von Bauteilen oder Anschlussdrähten mittels Löten zu viele Probleme aufwirft. Dies ist eben der Vorteil der in der Fig. 7 in Vergrößerung dargestellten Klammer-Technik bzw. Splice-Technik.

Des Weiteren könnten anstelle der flachen Sensorspulen 35 auch andere induktive Sensoren verwendet werden. In einer nochmals weiteren Alternative können es kapazitive Sensorelemente sein, die ebenfalls zur Topferkennung verwendet werden können, wie beispielsweise die DE 102004016631 A1 beschreibt, auf die diesbezüglich verwiesen wird.

## Patentansprüche

1. Induktionskochfeld (50) mit
- einer Kochfeldplatte (51),
- mindestens einer unter der Kochfeldplatte (51) angeordneten Induktionsheizspule (47) und
- mehreren unter der Kochfeldplatte (51) und über der Induktionsheizspule (47) angeordneten Sensorspulen (35),
wobei die Sensorspulen (35) auf einem flexiblen Träger (11) angeordnet sind und darauf elektrisch kontaktiert sind mit elektrischen Leitern (36),
**dadurch gekennzeichnet, dass**
- der flexible Träger (11) eine einzige gemeinsame Anschlusseinrichtung (28) zur elektrischen Kontaktierung aufweist,
- das Induktionskochfeld (50) mindestens einen Temperatursensor (44) aufweist, der auf dem flexiblen (11) Träger nahe bei einer Sensorspule (35) oder an einer Sensorspule (35) angeordnet ist,
- pro Sensorspule (35) ein Temperatursensor (44) vorgesehen ist,
- der Temperatursensor (44) als ein Standardbauteil in THT-Bauweise mit zwei abstehenden Anschlussdrähten (45) oder als SMD-Bauteil ausgestaltet ist.

2. Induktionskochfeld nach Anspruch 1, **dadurch gekennzeichnet, dass** mindestens zwei Induktionsheizspulen (47) unter der Kochfeldplatte (51) nebeneinander angeordnet sind, vorzugsweise mindestens vier, wobei insbesondere alle Induktionsheizspulen (47) gleich groß und/oder gleichartig ausgebildet sind.

3. Induktionskochfeld nach Anspruch 1 oder 2, **dadurch gekennzeichnet, dass** pro Induktionsheizspule (47) mindestens zwei Sensorspulen (35) und/oder mindestens ein Temperatursensor (44) vorgesehen sind und den Induktionsheizspulen (47) zugeordnet sind, wobei vorzugsweise eine Sensorspule (35) eine Induktionsheizspule (47) zumindest teilweise überdeckt.

4. Induktionskochfeld nach einem der vorhergehenden Ansprüche, **dadurch gekennzeichnet, dass** die Sensorspule (35) einen freien Bereich ohne Windungen aufweist, in dem der Temperatursensor (44) angeordnet ist, insbesondere in ihrem Mittelpunkt.

5. Induktionskochfeld nach einem der vorhergehenden Ansprüche, **dadurch gekennzeichnet, dass** eine Sensorspule (35) flach gewickelt ist und vorzugsweise maximal zwei bis drei Lagen dick ist und/oder 20 bis 100 Windungen aufweist.

6. Induktionskochfeld nach einem der vorhergehenden Ansprüche, **dadurch gekennzeichnet, dass** ein Temperatursensor (44) ein temperaturabhängiger Widerstand ist.

7. Induktionskochfeld nach einem der vorhergehenden Ansprüche, **gekennzeichnet durch** einen zusätzlichen flachen starren Träger (41), der oberhalb der mindestens einen Induktionsheizspule (47) und unterhalb der Kochfeldplatte (51) verläuft, wobei vorzugsweise der flache starre Träger (41) federnd gegenüber der Induktionsheizspule (47) gelagert ist und insbesondere an der Unterseite der Kochfeldplatte (51) anliegt.

8. Induktionskochfeld nach Anspruch 7, **dadurch gekennzeichnet, dass** zwei zusätzliche flache starre Träger (41, 42) vorgesehen sind, die sich überdecken, wobei der flexible Träger (11) mit den Sensorspulen (35) dazwischen angeordnet ist.

9. Induktionskochfeld nach einem der vorhergehenden Ansprüche, **dadurch gekennzeichnet, dass** der flexible Träger (11) ein textiles Trägerteil (13) aus einem textilen Material aufweist, wobei die elektrischen Leiter (36) darauf aufgebracht sind und fixiert sind, wobei auch die Sensorspulen (35) darauf aufgebracht und fixiert sind.

10. Induktionskochfeld nach Anspruch 9, **dadurch gekennzeichnet, dass** der flexible Träger (11) einen separaten Anschlussträger (15) aufweist mit der gemeinsamen Anschlusseinrichtung (28) an einem Endbereich (27), der das textile Trägerteil (13) überlappt und darauf befestigt ist und mit dem textilen Trägerteil (13) bzw. den darauf angeordneten elektrischen Leitern (31, 36) elektrisch kontaktiert ist.

11. Induktionskochfeld nach Anspruch 10, **dadurch gekennzeichnet, dass** der Anschlussträger (15) nicht nur ein ursprünglich von dem textilen Trägerteil (13) separates Bauteil ist sondern auch aus einem anderen flexiblen Material besteht, wobei vorzugsweise der Anschlussträger (15) als Folienträger oder Leiterfolie mit Leiterbahnen (33) darauf ausgebildet ist.

12. Induktionskochfeld nach Anspruch 10 oder 11, **dadurch gekennzeichnet, dass** der Anschlussträger (15) länglich ist und an einem Endbereich (27) als gemeinsame Anschlusseinrichtung eine Steckanschlusseinrichtung (28) aufweist, wobei vorzugsweise an einem anderen gegenüberliegenden Endbereich Kontaktierungen an die elektrischen Leiter (31, 36) auf dem textilen Trägerteil (11) vorgesehen sind, wobei insbesondere die Kontaktierungen über mindestens ein Drittel der Länge des Anschlussträgers (15) verteilt sind.

13. Induktionskochfeld nach einem der Ansprüche 10 bis 12, **dadurch gekennzeichnet, dass** der Anschlussträger (15) mit der Anschlusseinrichtung (28) über das textile Trägerteil (13) hinaussteht, vorzugsweise mindestens 5 cm, wobei vorzugsweise der flexible Träger (11) nur einen einzigen Anschlussträger (15) mit insgesamt einer einzigen Anschlusseinrichtung (28) aufweist.

14. Induktionskochfeld nach einem der vorhergehenden Ansprüche, **dadurch gekennzeichnet, dass** die Sensorspulen (35) und/oder der mindestens eine Temperatursensor (44) auf dem flexiblen Träger (11) mittels umgebogener Kontaktklammern (38) elektrisch angeschlossen sind, wobei die Kontaktklammern (38) eine Anschlussleitung (36, 45) der Sensorspulen (35) oder des Temperatursensors (44) auf einen Anschlusskontakt auf dem flexiblen Träger (11) andrücken, wobei vorzugsweise dazu die Kontaktklammer (38) einmal umlaufend umgebogen und mit Endbereichen zusammengebogen ist, wobei insbesondere um den Kontakt am flexiblen Träger (11) herum bzw. zu zwei gegenüberliegenden Seiten von ihm Ausnehmungen (19, 21) im flexiblen Träger (11) vorgesehen sind, durch welche die Kontaktklammer (38) greift.

15. Flexibler Träger (11) mit Sensorspulen (35) darauf zum Einbau in ein Induktionskochfeld (11) nach einem der vorhergehenden Ansprüche, wobei Sensorspulen (35) auf dem flexiblen Träger (11) angeordnet sind und darauf elektrisch kontaktiert sind mit elektrischen Leitern (36),
**dadurch gekennzeichnet, dass**
- der flexible Träger (11) eine einzige gemeinsame Anschlusseinrichtung (28) zur elektrischen Kontaktierung aufweist,
- mindestens ein Temperatursensor (44) auf dem flexiblen (11) Träger nahe bei einer Sensorspule (35) oder an einer Sensorspule (35) angeordnet ist,
- pro Sensorspule (35) ein Temperatursensor (44) vorgesehen ist,
- der Temperatursensor (44) als ein Standardbauteil in THT-Bauweise mit zwei abstehenden Anschlussdrähten (45) oder als SMD-Bauteil ausgestaltet ist.

## Claims

1. Induction hob (50), having
- a hob plate (51),
- at least one induction heating coil (47) which is arranged below the hob plate (51), and
- a plurality of sensor coils (35) which are arranged below the hob plate (51) and above the induction heating coil (47),
wherein the sensor coils (35) are arranged on a flexible support (11) and electrically contacted thereon with electrical conductors (36),
**characterized in that**
- the flexible support (11) has a single common connection device (28) for electrical contact to be made,
- the induction hob (50) has at least one temperature sensor (44) which is arranged on the flexible support (11) close to a sensor coil (35) or on a sensor coil (35),
- one temperature sensor (44) is provided for each sensor coil (35),
- the temperature sensor (44) is in the form of a THT standard component having two projecting connection wires (45), or is in the form of a SMD component.

2. Induction hob according to claim 1, **characterized in that** at least two induction heating coils (47) are arranged next to one another below the hob plate (51), preferably at least four, wherein, in particular, all of the induction heating coils (47) are of the same size and/or of identical design.

3. Induction hob according to claim 1 or 2, **characterized in that** at least two sensor coils (35) and/or at least one temperature sensor (44) are provided for each induction heating coil (47) and are associated with the induction heating coils (47), wherein preferably one sensor coil (35) at least partially covers one induction heating coil (47).

4. Induction hob according to one of the preceding claims, **characterized in that** the sensor coil (35) has a free region without turns, in which region the temperature sensor (44) is arranged, in particular in the centre of the said free region.

5. Induction hob according to one of the preceding claims, **characterized in that** a sensor coil (35) is wound flat and preferably is a maximum of two to three layers thick and/or has 20 to 100 turns.

6. Induction hob according to one of the preceding claims, **characterized in that** a temperature sensor (44) is a temperature-dependent resistor.

7. Induction hob according to one of the preceding claims, **characterized by** an additional flat rigid support (41) which runs above the at least one induction heating coil (47) and beneath the hob plate (51), wherein the flat rigid support (41) is preferably mounted with a spring action in relation to the induction heating coil (47) and, in particular, bears against the bottom face of the hob plate (51).

8. Induction hob according to claim 7, **characterized in that** two additional flat rigid supports (41, 42) are provided, the said additional flat rigid supports overlapping, wherein the flexible support (11) with the sensor coils (35) is arranged between the said supports.

9. Induction hob according to one of the preceding claims, **characterized in that** the flexible support (11) has a textile support part (13) which is composed of a textile material, wherein the electrical conductors (36) are applied and fixed to the said textile support part, wherein the sensor coils (35) are also applied and fixed to the said textile support part.

10. Induction hob according to claim 9, **characterized in that** the flexible support (11) has a separate connection support (15) with the common connection device (28) at one end region (27), which separate connection support overlaps the textile support part (13) and is fastened thereon, and is electrically contacted with the textile support part (13) and, respectively, the electrical conductors (31, 36) which are arranged thereon.

11. Induction hob according to claim 10, **characterized in that** the connection support (15) is not only a component which was originally separate from the textile support part (13), but rather is also composed of a different flexible material, wherein the connection support (15) is preferably in the form of a foil support or conductor foil with conductor tracks (33) formed on it.

12. Induction hob according to claim 10 or 11, **characterized in that** the connection support (15) is elongate and has a plug-in connection device (28) at one end region (27) as a common connection device, wherein contact-connections to the electrical conductors (31, 36) on the textile support part (11) are preferably provided at another opposite end region, wherein, in particular, the contact-connections are distributed over at least one third of the length of the connection support (15).

13. Induction hob according to one of claims 10 to 12, **characterized in that** the connection support (15) projects beyond the textile support part (13) by way of the connection device (28), preferably by at least 5 cm, wherein the flexible support (11) preferably has only one single connection support (15) with a total of one single connection device (28).

14. Induction hob according to one of the preceding claims, **characterized in that** the sensor coils (35) and/or the at least one temperature sensor (44) on the flexible support (11) are/is electrically connected by means of bent-over contact clips (38), wherein the contact clips (38) press a connection line (36, 45) of the sensor coils (35) or of the temperature sensor (44) onto a connection contact on the flexible support (11), wherein, to this end, the contact clips (38) are preferably bent over once over the circumference and are bent together by way of end regions, wherein, in particular, recesses (19, 21) are provided in the flexible support (11) around the contact on the flexible support or on two opposite sides of the said flexible support (11), the contact clips (38) engaging through the said recesses.

15. Flexible support (11) having sensor coils (35) on it for installation into an induction hob (51) according to one of the preceding claims, wherein sensor coils (35) are arranged on the flexible support (11) and electrical conductors (36) make electrical contact,
**characterized in that**
- the flexible support (11) has a single common connection device (28) for electrical contact to be made,
- at least one temperature sensor (44) is arranged on the flexible support (11) close to a sensor coil (35) or on a sensor coil (35),
- one temperature sensor (44) is provided for each sensor coil (35),
- the temperature sensor (44) is in the form of a THT standard component having two projecting connection wires (45), or is in the form of a SMD component.

## Revendications

1. Table de cuisson à induction (50) avec
- une plaque de cuisson (51),
- au moins une bobine de chauffage par induction (47) disposée sous la plaque de cuisson (51) et
- plusieurs bobines de capteur (35) disposées sous la plaque de cuisson (51) et au-dessus de la bobine de chauffage par induction (47),
dans laquelle les bobines de capteur (35) sont disposées sur un support flexible (11) et sont mises en contact électrique là-dessus avec des conducteurs électriques (36),
**caractérisée en ce que**
- le support flexible (11) présente un seul dispositif de connexion commun (28) pour l'établissement du contact électrique,
- la table de cuisson à induction (50) présente au moins un capteur de température (44) disposé sur le support flexible (11) à proximité d'une bobine de capteur (35) ou sur une bobine de capteur (35),
- un capteur de température (44) par bobine de capteur (35) est prévu,
- le capteur de température (44) est réalisé en tant que composant standard de configuration THT avec deux fils de sortie en saillie (45) ou en tant que composant monté en surface.

2. Table de cuisson à induction selon la revendication 1, **caractérisée en ce qu'**au moins deux bobines de chauffage par induction (47) sont disposées côte à côte sous la plaque de cuisson (51), de préférence au moins quatre, dans laquelle en particulier toutes les bobines de chauffage par induction (47) sont réalisées avec la même dimension et/ou de manière similaire.

3. Table de cuisson à induction selon la revendication 1 ou 2, **caractérisée en ce que**, par bobine de chauffage par induction (47), au moins deux bobines de capteur (35) et/ou au moins un capteur de température (44) sont prévus et associés aux bobines de chauffage par induction (47), dans laquelle de préférence une bobine de capteur (35) recouvre au moins partiellement une bobine de chauffage par induction (47).

4. Table de cuisson à induction selon l'une des revendications précédentes, **caractérisée en ce que** la bobine de capteur (35) présente une zone libre sans spires dans laquelle le capteur de température (44) est disposé, en particulier au centre de celle-ci.

5. Table de cuisson à induction selon l'une des revendications précédentes, **caractérisée en ce qu'**une bobine de capteur (35) est enroulée à plat et est de préférence au maximum d'une épaisseur de deux à trois couches et/ou présente 20 à 100 spires.

6. Table de cuisson à induction selon l'une des revendications précédentes, **caractérisée en ce qu'**un capteur de température (44) est une résistance dépendant de la température.

7. Table de cuisson à induction selon l'une des revendications précédentes, **caractérisée par** un support plat rigide (41) supplémentaire qui s'étend au-dessus de l'au moins une bobine de chauffage par induction (47) et au-dessous de la plaque de cuisson (51), dans laquelle le support plat rigide (41) est de préférence monté élastiquement par rapport à la bobine de chauffage par induction (47) et repose en particulier contre le dessous de la plaque de cuisson (51).

8. Table de cuisson à induction selon la revendication 7, **caractérisée en ce que** deux supports plats rigides (41, 42) supplémentaires sont prévus, lesquels se recouvrent, dans laquelle le support flexible (11) est disposé avec les bobines de capteur (35) entre ceux-ci.

9. Table de cuisson à induction selon l'une des revendications précédentes, **caractérisée en ce que** le support flexible (11) présente une partie de support textile (13) en une matière textile, dans laquelle les conducteurs électriques (36) sont placés là-dessus et sont fixés, dans laquelle également les bobines de capteurs (35) sont placées là-dessus et fixées.

10. Table de cuisson à induction selon la revendication 9, **caractérisée en ce que** le support flexible (11) présente un support de connexion (15) séparé avec le dispositif de connexion commun (28) à une zone d'extrémité (27), lequel se superpose à la partie de support textile (13) et est fixé là-dessus et est mis en contact électrique avec la partie de support textile (13) ou les conducteurs électriques (31, 36) qui sont disposés là-dessus.

11. Table de cuisson à induction selon la revendication 10, **caractérisée en ce que** le support de connexion (15) est non seulement un composant à l'origine séparé de la partie de support textile (13), mais se compose aussi d'un autre matériau flexible, dans laquelle le support de connexion(15) est de préférence réalisé en tant que support en feuille ou feuille conductrice avec des pistes conductrices (33) là-dessus.

12. Table de cuisson à induction selon la revendication 10 ou 11, **caractérisée en ce que** le support de connexion (15) est oblong et présente à une zone d'extrémité (27), en tant que dispositif de connexion commun, un dispositif de connexion enfichable (28), dans laquelle, à une autre zone d'extrémité située en vis-à-vis, on prévoit de préférence des établissements des contacts avec les conducteurs électriques (31, 36) sur la partie de support textile (11), dans laquelle les établissements des contacts en particulier sont répartis sur au moins un tiers de la longueur du support de connexion (15).

13. Table de cuisson à induction selon l'une des revendications 10 à 12, **caractérisée en ce que** le support de connexion (15) dépasse avec le dispositif de connexion (28) de la partie de support textile (13), de préférence au moins de 5 cm, dans laquelle le support flexible (11) présente de préférence seulement un seul support de connexion (15) avec globalement un seul dispositif de connexion (28).

14. Table de cuisson à induction selon l'une des revendications précédentes, **caractérisée en ce que** les bobines de capteur (35) et/ou l'au moins un capteur de température (44) sur le support flexible (11) sont raccordés électriquement au moyen de clips de connexion (38) recourbés, dans laquelle les clips de connexion (38) pressent une ligne de raccordement (36, 45) des bobines de capteur (35) ou du capteur de température (44) sur un contact de connexion sur le support flexible (11), dans laquelle, à cet effet, le clip de connexion (38) est de préférence recourbé une fois en faisant le tour et est recourbé ensemble avec des zones d'extrémité, dans laquelle, en particulier autour du contact sur le support flexible (11) ou au niveau de deux côtés situés en vis-à-vis de celui-ci, des évidements (19, 21) sont prévus dans le support flexible (11), lesquels sont traversés par le clip de connexion (38).

15. Support flexible (11) avec des bobines de capteur (35) là-dessus pour l'encastrement dans une table de cuisson (11) selon l'une des revendications précédentes, dans lequel des bobines de capteur (35) sont disposées sur le support flexible (11) et sont mises en contact électrique là-dessus avec des conducteurs électriques (36),
**caractérisé en ce que**
- le support flexible (11) présente un seul dispositif de connexion commun (28) pour l'établissement du contact électrique,
- au moins un capteur de température (44) est disposé sur le support flexible (11) à proximité d'une bobine de capteur (35) ou sur une bobine de capteur (35),
- un capteur de température (44) par bobine de capteur (35) est prévu,
- le capteur de température (44) est réalisé en tant que composant standard de configuration THT avec deux fils de sortie en saillie (45) ou en tant que composant monté en surface.
